# EUROPÄISCHE PATENTSCHRIFT

(11) **EP 1 060 886 B1**
(45) Veröffentlichungstag und Bekanntmachung des Hinweises auf die Patenterteilung: **31.07.2002**
(21) Anmeldenummer: 00110753.1
(22) Anmeldetag: 19.05.2000
(51) Int. Cl.: B41F 31/04, B41F 31/03, B41F 31/02

(54) **Verfahren und Einrichtung zum Zuführen von Druckfarbe in Farbkästen von Druckmaschinen**
Method and device for feeding ink to ink fountains in printing machines
Procédé et dispositif pour alimenter en encre l'encrier des machines d'impression

(30) Priorität: 19.06.1999 DE 19928228; 24.02.2000 DE 10009663
(43) Veröffentlichungstag der Anmeldung: 20.12.2000
(73) Patentinhaber: Koenig & Bauer Aktiengesellschaft, 97080 Würzburg (DE)
(72) Erfinder: Jentzsch, Arndt, 01640 Coswig (DE); Ziegenbalg, Christian, 01689 Weinböhla (DE); Patzelt, Bernd, 09126 Chemnitz (DE)

(56) Entgegenhaltungen:
- WO-A-98/14330
- DE-C- 4 424 591
- FR-A- 2 203 712
- US-A- 2 447 868
- PATENT ABSTRACTS OF JAPAN vol. 017, no. 483 (M-1472), 2. September 1993 (1993-09-02) & JP 05 116276 A (TEIKOKU INK SEIZO KK), 14. Mai 1993 (1993-05-14)

## Beschreibung

Die Erfindung betrifft ein Verfahren zum Zuführen von Druckfarbe in Farbkästen von Druckmaschinen, wobei die Druckmaschine zu Farbversorgung einen Farbkasten aufweist, dem ein mit Farbdosierelementen zusammenwirkender Farbduktor zugeordnet ist, so dass Farbzonen zur differenzierten Versorgung der Bedruckstoffe mit Farbe gebildet werden und der Farbbedarf der Farbzonen oder von Farbzonengruppen ermittelt, diese Werte einem Rechner zugeführt und dort verarbeitet werden, der Rechner dem lokalen Farbbedarf adäquate Steuerbefehle zur Versorgung der einzelnen der Farbzonen oder Farbzonengruppen ausgibt und eine parallel zum Farbduktor verfahrbare Farbspendeeinrichtung die farbbedürftigen Farbzonen oder Farbzonengruppen versorgt.

Weiterhin betrifft die Erfindung eine Einrichtung zum Zuführen von Druckfarbe in Farbkästen von Druckmaschinen, die aus einem im Farbkasten angeordneten Farbduktor, der sich über dessen gesamte Breite erstreckt und mit einem in mehrere Farbzonen unterteilten Farbmesser einen Dosierspalt bildet, besteht. Zu dieser Einrichtung gehört weiterhin eine dem Farbkasten zugeordnete, durch einen Rechner ansteuerbare Farbspendeeinrichtung zur bedarfsgerechten Versorgung der Farbzonen.

Aus der DE 23 24 462 C2 ist eine Einrichtung bekannt, durch die der Pegelstand im Farbkasten einer Druckmaschine auf einem konstanten Niveau gehalten werden kann. Das konstante Niveau wird angestrebt, um die im Farbkasten vorhandene Druckfarbe gering halten zu können. Dazu wird ein Farbrührer eingesetzt, der entlang des Farbduktors bewegt wird. Diese Bewegung erzeugt eine Welle, die von einem oberhalb des Farbrührers mitlaufenden Tasters als Maß für den Pegelstand erfasst wird. Dabei wird die Farbzufuhr dann gesperrt, wenn der Pegelstand höher als das vorgegebene Niveau ist.

Diese Lösung soll bewirken, dass ein gleichmäßig niedriges Farbniveau im Farbkasten gehalten werden kann.

Es ist aber nicht möglich, die Farbe so zuzuführen, dass die Zuführung der Farbe in die einzelnen Farbzonen dem Farbbedarf entsprechend erfolgt. Dieses Problem soll mit der DE 195 12 727 A1 gelöst werden. Hier ist eine Farbkartusche verfahrbar auf einem Schlitten angeordnet. In Bewegungsrichtung vor der Farbkartusche ist ein mitfahrender Sensor angeordnet, der den Füllstand zonal detektiert und bei Unterschreitung des erforderlichen Niveaus einen Steuerbefehl ausgibt. Dieser bewirkt, dass die Farbkartusche eine entsprechende Farbmenge an die bedürftige Farbzone abgibt.

Diese Lösung hat den Nachteil, dass bei Auftragsende der Farbkasten nicht hinreichend leer gedruckt werden kann. Da bedarfsgerecht zudosiert wird, verbleibt bei Auftragsende ein unebenes Oberflächenprofil mit Bereichen, die infolge ihres geringen Farbbedarfs Farbanhäufungen aufweisen. Diese Farbanhäufungen können nicht mehr verdruckt werden und verbleiben im Farbkasten der Druckmaschine.

Aus der DE 44 24 591 C1 ist eine Vorrichtung zur Zufuhr von Druckfarbe aus einer Farbspendeeinrichtung bekannt, bei der zum Leeren des Farbkastens am Auftragsende ein auf die zu verdruckende Produktmenge einstellbarer Vorwahlzähler angeordnet ist. Dieser ist schaltungstechnisch mit der Farbspendeeinrichtung verbunden. Dadurch kann vor Auftragsende durch ein Steuersignal in Abhängigkeit von der zu bedruckenden Produktmenge die Farbzufuhr von der Farbspendeeinrichtung gestoppt werden.

Auch durch diese Einrichtung ist es infolge des unebenen Oberflächenprofils nicht möglich, den Farbkasten rückstandsfrei zu leeren.

Aufgabe der Erfindung ist es daher, ein Verfahren und eine Einrichtung zu entwickeln, durch die eine dem Farbbedarf entsprechende zonale Dosierung erfolgen und der Farbkasten bei Auftragsende oder bei Auftragswechsel weitgehend rückstandsfrei leer gefahren werden kann.

Diese Aufgabe wird durch die Merkmale des 1. und des 18. Anspruchs gelöst. Die Erfindung erfährt ihre Weiterbildung in den jeweils untergeordneten Ansprüchen.

Der Vorteil der erfindungsgemäßen Lösung besteht darin, dass bei Auftragsende oder bei Auftragswechsel der Farbkasten nahezu leer gefahren ist. Dadurch entfällt neben der Einsparung von Farbe die aufwendige manuelle Entleerung des Farbkastens durch den Drucker.

Die Erfindung soll nachfolgend an Hand von zwei Ausführungsbeispielen näher erläutert werden. Die Zeichnungen hierzu haben folgende Bedeutung:
- Figur 1: Schnittdarstellung (Schema) der erfindungsgemäßen Einrichtung mit einer verfahrbaren Farbkartusche als Farbreservoir.
- Figur 2: Darstellung der erfindungsgemäßen Einrichtung nach Figur 1 in der Draufsicht.
- Figur 3: Schnittdarstellung (Schema) der erfindungsgemäßen Einrichtung mit einem verfahrbaren Füllschlauch zum Dosieren.
- Figur 4: Darstellung der erfindungsgemäßen Einrichtung nach Figur 2 in der Draufsicht

### Ausführungsbeispiel 1

Wie aus der Figur 1 hervorgeht, besteht die Einrichtung aus einem Farbkasten 1, dem ein Farbduktor 2 zugeordnet ist. Der Farbduktor 2 erstreckt sich über die gesamte Breite des Farbkastens 1 (siehe Figur 2). An der dem Farbduktor 2 zugewandten Seite des Farbkastens 1 ist ein Farbmesser 3 angeordnet, dass in mehrere Abschnitte 3.1 ... 3.x unterteilt ist (siehe Figur 2). Diese Abschnitte 3.1 ... 3.x realisieren sogenannte Farbzonen. Diesen sind Farbdosierelemente 4 zugeordnet, die je nach Farbbedarf der entsprechenden Farbzonen den betreffenden Abschnitt des Farbmesser 3 in einem definierten Abstand zum Farbduktor 2 stellen, so dass über die Länge des Farbduktor 2 zwischen diesem und dem Farbmesser 3 ein Dosierspalt 5 gebildet wird.

Oberhalb des Farbduktors 2 ist an einer erste Traverse 6 angeordnet, die sich parallel zum Farbduktor 2 erstreckt. Auf der ersten Traverse 6 läuft ein auf dieser verfahrbare Schlitten 7.1 an dem eine Farbspendeeinrichtung 7, hier in Form einer Farbkartusche 7.2, befestigt ist.

Die Farbkartusche 7.2 ist mit einem Auslassventil 7.4 versehen, das durch einen nicht dargestellten Rechner ansteuerbar ist. Durch nicht dargestellte pneumatische Mittel oder andere geeignete Mittel wird ein konstanter Druck auf das Innere der Farbkartusche 7.2 ausgeübt.

Zur Überwachung des Füllstandes des Farbkastens 1 ist dem Schlitten 7.1 ein Sensor 8 zugeordnet.

Weiterhin ist dem Farbkasten 1 eine zweite Traverse 9 zugeordnet, die sich ebenfalls über dessen gesamte Breite erstreckt und parallel zur Traverse 6 angeordnet ist. Auf der Traverse 9 läuft ein verfahrbarer Schlitten 10.1 als Teil einer Farbspachtel 10. Die Farbspachtel 10 ist fest mit dem Schlitten 10.1 verbunden und besteht weiter aus einer Aufnahme 10.4, einer Halterung 10.3 und einem Streichblatt 10.2. Das Streichblatt 10.2 ist beim Farbtransport so gestellt, dass ein minimaler Spalt zwischen Streichblatt 10.2 und Farbduktor 2 sowie zwischen Streichblatt 10.2 und Farbkasten 1 gebildet wird. Der Halterung 10.3 ist in der Aufnahme 10.4 drehbar.

Die verfahrbare Farbspendeeinrichtung 7 und die Farbspachtel 10 sind schaltungstechnisch mit dem Rechner verbunden.

Mit dieser oben beschriebenen Einrichtung wird gemäß der Erfindung folgendes Verfahren realisiert:

Der Farbbedarf der einzelnen Farbzonen wird ermittelt. Das erfolgt, indem dem Rechner Daten über den laufenden Auftrag eingegeben werden. Diese Daten werden entweder von einem Plattenscanner eingelesen oder können auch in Form der für den Auftrag bekannten Vorstufendaten eingegeben werden. Weiterhin werden veränderliche maschinenbezogenen Daten, wie zum Beispiel die Drehzahl des Farbduktors 2, permanent ermittelt und dem Rechner zur Verfügung gestellt bzw. werden unveränderliche maschinenbezogene im Speicher des Rechners abgelegt. Diese Daten werden im Rechner verarbeitet und - dem lokalem Farbbedarf entsprechende - Steuerbefehle zur Versorgung der einzelnen Farbzonen ausgegeben. Dabei ist es auch möglich, dass mehrere Farbzonen zu einer Farbzonengruppe zusammengefasst wird, die dann und im Rechner wie eine Farbzone behandelt wird.

Die Dosierung geschieht nun auf folgende Weise:

Mit der Farbkartusche 7.2 wird der Sensor 8 auf der ersten Traverse 6 parallel zum Farbduktor 2 verfahren. Dieser tastet den Füllstand der einzelnen Farbzonen oder Farbzonengruppen ab. Wird der Füllstand im Farbkasten 1 in der abgetasteten Farbzone oder Farbzonengruppe unterschritten, dosiert die Farbkartusche 7.2 eine definitiv festgelegte Menge. Die Dosierung erfolgt dabei auf den Farbduktor 2.

Über eine bekannte, hier nicht dargestellte Zähleinrichtung wird die Produktmenge erfasst. Das heißt, die bedruckten Druckbögen werden gezählt und an den Rechner übermittelt. Gleichzeitig wird der Farbverbrauch ermittelt und ebenfalls dem Rechner zur Verfügung gestellt. Mit diesen Daten ist der Rechner nunmehr in der Lage, den Farbbedarf pro Produkteinheit zu ermitteln. Da die auftragsbezogenen Daten bekannt sind, kann der Rechner unter Einbeziehung der maschinenbezogenen Daten und der insgesamt zu verdruckenden Produktmenge den Zeitpunkt ermitteln, an dem noch eine minimale, bis zum vorausberechneten Auftragsende ausreichende Farbmenge für die noch zu verarbeitende Produktmenge im Farbkasten 1 vorhanden ist. Beim Erreichen dieses Zeitpunktes wird ein Restdosiervorgang eingeleitet.

Ist dieser Zeitpunkt erreicht, wird die Farbzufuhr durch die Farbkartusche 7.2 abgestellt und der Restdosiervorgang eingeleitet. Der Sensor 8 ist weiter aktiv und fährt permanent den Farbkasten 1 ab. Dabei werden ständig die Farbzonen oder Farbzonengruppen mit weniger Farbbedarf - gekennzeichnet durch eine Farbanhäufung - und die Farbzonen oder Farbzonengruppen mit größeren Farbbedarf - gekennzeichnet durch Mindermengen an Farbe - ermittelt und dem Rechner zur Verfügung gestellt.

Mit dem Beginn des Restdosiervorganges wird die Farbspachtel 10 aktiviert. Diese fährt an den Ort der momentan größten Farbanhäufung und schiebt die Farbe von dieser Farbzone oder Farbzonengruppe in die Farbzone oder Farbzonengruppe mit dem aktuell höchsten Farbbedarf, also in die "Farblöcher". Dabei kann aus technologischen Gründen auch von dieser Regel abgewichen werden. Das ist dann der Fall, wenn die größte Farbanhäufung räumlich vom größten "Farbloch" weit entfernt ist. Entscheidend ist jedoch, dass immer die "Farblöcher" bedarfsgerecht versorgt werden, so dass kein örtliche Farbfehlmenge entsteht und damit Fehldrucke erzeugt werden. Damit kann nahezu bis zum letzten Druckbogen das auftragsbezogene Farbprofil im Farbwerk erhalten werden.

Bei der Bewegung in Richtung Farbanhäufung wird dabei die Farbspachtel 10 vorzugsweise aus ihrer Arbeitslage gedreht. Bei dem eigentlichen Arbeitsgang, dem Verschieben der Farbe, wird die Farbspachtel 10 wieder in ihre Arbeitslage gedreht. Die Geschwindigkeit beim Verschieben der Farbe ist dabei um ein Mehrfaches geringer als bei der Bewegung der Farbspachtel 10 zum Arbeitsort.

### Ausführungsbeispiel 2

Wie aus der Figur 3 hervorgeht, besteht die Einrichtung aus einem Farbkasten 1', dem ein Farbduktor 2' zugeordnet ist. Der Farbduktor 2' erstreckt sich über die gesamte Breite des Farbkastens 1'. An der dem Farbduktor 2' zugewandten Seite des Farbkastens 1' ist ein Farbmesser 3' angeordnet, dass in mehrere Abschnitte unterteilt ist (siehe hierzu Figur 2). Diese Abschnitte realisieren die sogenannte Farbzonen. Diesen sind Farbdosierelemente 4' zugeordnet, die je nach Farbbedarf der entsprechenden Farbzonen den betreffenden Abschnitt des Farbmessers 3' in einem definierten Abstand zum Farbduktor 2' stellen, so dass über die Länge des Farbduktor 2' zwischen diesem und dem Farbmesser 3' ein Dosierspalt 5' gebildet wird.

Im nicht näher dargestellten Gestell der Druckmaschine ist eine ortsfeste Farbversorgungseinrichtung in Form eines Farbreservoirs 11 angeordnet. Das ortsfeste Farbreservoir 11 ist pneumatisch mit einem konstanten Druck p₂ beaufschlagbar.

Oberhalb des Farbkastens 1' sind parallel zum Farbduktor 2' zwei Führungsstangen 14.1; 14.2 angebracht. Auf den Führungsstangen 14.1; 14.2 ist ein Dosierschlitten 15.1 verfahrbar angeordnet. Im Dosierschlitten 15.1 wird das Ende eines flexiblen Füllschlauches 12 aufgenommen, der mit dem Inneren des ortsfesten Farbreservoirs 11 in Wirkverbindung steht. Das dem Dosierschlitten 15.1 zugeordnete Ende des Füllschlauches 12 stellt die Austrittsöffnung für die Farbe dar. Mit dem Dosierschlitten 15.1 kann somit die Austrittsöffnung der Farbe entlang des Farbduktors 2' verfahren werden. Um diese Verfahrbarkeit zu gewährleisten, wird die Länge des Füllschlauches 12 entsprechend bemessen und durch eine federelastische Stütze 13 abgefangen.

Am Dosierschlitten 15.1 ist ein Schaltzylinder 15.2 angeordnet, dessen Kolbenstange 15.3 mit einer Schlauchquetschrolle 15.4 versehen ist. Der Schaltzylinder 15.2 ist mit einem Druck p1 beaufschlagbar, wodurch die Kolbenstange 15.3 die Schlauchquetschrolle 15.4 gegen den Füllschlauch 12 drückt und die Farbzufuhr sperrt.

Am Dosierschlitten 15.1 ist weiterhin ein mit diesem verfahrbarer Sensor 18 angeordnet.

Weiterhin ist dem Farbkasten 1' eine Traverse 16 zugeordnet, die sich über dessen gesamte Breite erstreckt und parallel zu den Führungsstangen 14.1; 14.2 verläuft. Auf der Traverse 16 läuft ein verfahrbarer Schlitten 17.1, an dem eine Farbspachtel 17 angeordnet ist. Diese besteht aus einer Aufnahme 17.4, einer Halterung 17.3 und einem Streichblatt 17.2. Das Streichblatt 17.2 ist beim Farbtransport so gestellt, dass ein minimaler Spalt zwischen dem Streichblatt 17.2 und dem Farbduktor 2' und dem Streichblatt 17.2 und dem Farbkasten 1' gebildet wird. Der Halterung 17.3 ist in der Aufnahme 17.4 drehbar.

Der oben beschriebenen Einrichtung ist ein nicht dargestellter Rechner zugeordnet. Der verfahrbare Füllschlauch 12 und die Farbspachtel 17 sind schaltungstechnisch mit dem Rechner verbunden.

Mit dieser Einrichtung wird gemäß der Erfindung folgendes Verfahren realisiert:

Der Farbbedarf der einzelnen Farbzonen wird analog zum oben beschriebenen Ausführungsbeispiel 1 ermittelt und im Rechner abgelegt. Die Daten werden im Rechner verarbeitet und - dem lokalem Farbbedarf entsprechend - Steuerbefehle zur Versorgung der einzelnen Farbzonen ausgegeben.

Damit ist die Einrichtung in der Lage, gezielt die erforderliche Farbmenge in die bedürftige Farbzone oder Farbzonengruppe zu verbringen. Das erfolgt, indem der Dosierschlitten 15.1 mit dem Ende des Füllschlauches 12 zur betreffenden Farbzone fährt. Dort wird der Schaltzylinder 15.2 entspannt und somit der Weg für die Dosierung der Farbe frei gegeben. Die Dosierung erfolgt auf dem rotierenden Farbduktor 2'. Nach Abschluss des Dosiervorgangs wird der Schaltzylinder 15.2 wieder betätigt und die Schlauchquetschrolle 15.4 versperrt die Farbzufuhr. Danach wird die folgende farbbedürftige Farbzone angefahren und diese entsprechend ihres Farbbedarfs versorgt.

In einer anderen, nicht dargestellten Ausführungsform ist das ortsfeste Farbreservoir nahezu drucklos und dem verfahrbaren Ende des Füllschlauches ist eine Ausquetscheinrichtung zugeordnet, welche die benötigte Farbmenge von der ortsfeste Farbreservoir abzieht und der bedürftigen Farbzone zuführt.

Mit dem Füllschlauch 12 wird der Sensor 18 auf der Traverse parallel zum Farbduktor 2' verfahren. Dieser tastet den Füllstand der einzelnen Farbzonen oder gleichzeitig von mehreren, in Farbzonengruppen zusammengefassten Farbzonen ab. Wird der Füllstand im Farbkasten 2' in der abgetasteten Farbzone oder Farbzonengruppe unterschritten, wird eine festgelegte Menge in die bedürftige Farbzone dosiert. Die Dosierung erfolgt hierbei auf den Farbduktor 2.

Im weiteren Verlauf wird analog zum Ausführungsbeispiel 1 verfahren. Das heißt, es werden wiederum die Druckbögen gezählt und an den Rechner übermittelt. Gleichzeitig wird der Farbverbrauch ermittelt und ebenfalls dem Rechner zur Verfügung gestellt. Mit diesen Daten kann der Farbbedarf pro Produkteinheit zu ermittelt werden. Unter Einbeziehung der bekannten in Rechner abgelegten Daten kann nunmehr der Zeitpunkt ermittelt werden, an dem die Farbzufuhr zu den Farbzonen oder Farbzonengruppen unterbunden wird. Der Rechner kann analog zum Ausführungsbeispiel 1 den Zeitpunkt ermitteln, wann für die Farbzone oder Farbzonengruppe mit dem geringsten Farbbedarf keine Farbzufuhr bis zum Auftragsende mehr erforderlich ist. Beim Erreichen dieses Zeitpunktes wird ein Restdosiervorgang eingeleitet.

Ist dieser Zeitpunkt erreicht, wird die Farbzufuhr durch den Füllschlauch 12 abgestellt und der Restdosiervorgang eingeleitet. Der Sensor 18 ist weiter aktiv und fährt permanent den Farbkasten 1' ab. Dabei werden auch hier ständig die Farbzonen oder die Farbzonengruppen mit dem wenigsten Farbbedarf und größten Farbbedarf ermittelt und dem Rechner übermittelt.

Mit dem Beginn des Restdosiervorganges wird die Farbspachtel 10 aktiviert und verarbeitet die Restfarbmenge analog zum Ausführungsbeispiel 1.

### Aufstellung der verwendeten Bezugszeichen

## Patentansprüche

1. Verfahren zum Zuführen von Druckfarbe in Farbkästen von Druckmaschinen, wobei die Druckmaschine zu Farbversorgung einen Farbkasten (1; 1') aufweist, dem ein mit Farbdosierelementen (4; 4') zusammenwirkender Farbduktor (2; 2') zugeordnet ist, so dass Farbzonen zur differenzierten Versorgung der Bedruckstoffe mit Farbe gebildet werden, und der Farbbedarf der Farbzonen oder von Farbzonengruppen ermittelt, diese Werte einem Rechner zugeführt und dort verarbeitet werden, der Rechner dem lokalen Farbbedarf adäquate Steuerbefehle zur Versorgung der einzelnen der Farbzonen oder Farbzonengruppen ausgibt und eine parallel zum Farbduktor (2; 2') verfahrbare Farbspendeeinrichtung (7; 15) die farbbedürftigen Farbzonen oder Farbzonengruppen versorgt,
**dadurch gekennzeichnet, dass**
die Farbzufuhr vor Auftragsende gestoppt wird, wobei dieser Zeitpunkt so gelegt wird, dass eine minimale, für die noch bis zum vorausberechneten Auftragsende zu verarbeitende Produktmenge ausreichende Farbmenge im Farbkasten (1) verbleibt und während der Verarbeitung der verbleibenden Produktmenge die Farbe von den Farbzonen oder Farbzonengruppen mit weniger Farbbedarf in Farbzonen oder Farbzonengruppen mit dem zu diesem Zeitpunkt höheren Farbbedarf mittels einer Farbspachtel (10, 17) geschoben wird.

2. Verfahren zum Zuführen von Druckfarbe in Farbkästen von Druckmaschinen nach Anspruch 1, **dadurch gekennzeichnet, dass** die Produktmenge und der Farbverbrauch während des Druckens erfasst werden, der Farbbedarf pro Produkteinheit ermittelt und unter Einbeziehung der insgesamt zu verarbeitenden Produktmenge der Zeitpunkt bestimmt wird, an dem die Farbzufuhr zu den Farbzonen oder Farbzonengruppen unterbunden wird.

3. Verfahren zum Zuführen von Druckfarbe in Farbkästen von Druckmaschinen nach Anspruch 1, **dadurch gekennzeichnet, dass** während der Verarbeitung der verbleibenden Produktmenge die Farbe, wenn möglich, von der Farbzone oder Farbzonengruppe mit dem niedrigsten Farbbedarf in Farbzone oder Farbzonengruppe mit dem zu diesem Zeitpunkt höchsten Farbbedarf geschoben wird.

4. Verfahren zum Zuführen von Druckfarbe in Farbkästen von Druckmaschinen nach Anspruch 1 und 2, **dadurch gekennzeichnet, dass** der zonale Farbbedarf über maschinenbezogene und/oder jobspezifische Daten ermittelt und dem Rechner zugeführt wird.

5. Verfahren zum Zuführen von Druckfarbe in Farbkästen von Druckmaschinen nach Anspruch 1 und 2, **dadurch gekennzeichnet, dass** die jobspezifischen Daten über einen Plattenscanner ermittelt werden.

6. Verfahren zum Zuführen von Druckfarbe in Farbkästen von Druckmaschinen nach Anspruch 1 und 2, **dadurch gekennzeichnet, dass** der lokale Farbbedarf über auftragsbezogene Vorstufendaten ermittelt wird.

7. Verfahren zum Zuführen von Druckfarbe in Farbkästen von Druckmaschinen nach Anspruch 1 und 2, **dadurch gekennzeichnet, dass** als maschinenbezogene Größe die Maschinendrehzahl erfasst wird.

8. Verfahren zum Zuführen von Druckfarbe in Farbkästen von Druckmaschinen nach Anspruch 1, **dadurch gekennzeichnet, dass** die Farbe auf dem Farbduktor (2) dosiert wird.

9. Verfahren zum Zuführen von Druckfarbe in Farbkästen von Druckmaschinen nach Anspruch 1, **dadurch gekennzeichnet, dass** eine durch einen Rechner ansteuerbare, entlang des Farbduktors (2) verfahrbare Farbspendeeinrichtung (7) die farbbedürftigen Farbzonen oder Farbzonengruppen mit Farbe versorgt.

10. Verfahren zum Zuführen von Druckfarbe in Farbkästen von Druckmaschinen nach Anspruch 1, **dadurch gekennzeichnet, dass** die erforderliche Farbmenge zur Versorgung der Farbzonen über ein ortsfestes Farbreservoir (11) bereitgestellt und die Farbe über einen Füllschlauch (12) in die farbbedürftige Farbzone gefördert wird, indem die Farbaustrittsöffnung des Füllschlauches (12) zur betreffenden Farbzone gebracht wird.

11. Verfahren zum Zuführen von Druckfarbe in Farbkästen von Druckmaschinen nach Anspruch 10, **dadurch gekennzeichnet, dass** das ortsfestes Farbreservoir (11) permanent unter Druck steht.

12. Verfahren zum Zuführen von Druckfarbe in Farbkästen von Druckmaschinen nach Anspruch 10, **dadurch gekennzeichnet, dass** die Dosierung der Farbe im Bereich der Farbaustrittsöffnung des Füllschlauches (12) erfolgt, indem diese je nach Bedarf geöffnet oder geschlossen gehalten wird.

13. Verfahren zum Zuführen von Druckfarbe in Farbkästen von Druckmaschinen nach Anspruch 10, **dadurch gekennzeichnet, dass** nach Beendigung des Druckauftrages die Farbaustrittsöffnung verschlossen und das Farbreservoir (11) entspannt wird.

14. Verfahren zum Zuführen von Druckfarbe in Farbkästen von Druckmaschinen nach Anspruch 10, **dadurch gekennzeichnet, dass** die nach Beendigung des Druckauftrages verbleibende Farbmenge zum größten Teil in das Farbreservoir (11) zurück gefördert wird.

15. Verfahren zum Zuführen von Druckfarbe in Farbkästen von Druckmaschinen nach Anspruch 1, **dadurch gekennzeichnet, dass** zum Verschieben der Farbe nach dem Stoppen der Farbzufuhr eine Farbspachtel (10; 17) Anwendung findet.

16. Verfahren zum Zuführen von Druckfarbe in Farbkästen von Druckmaschinen nach den Ansprüchen 1 bis 15, **dadurch gekennzeichnet, dass** die Farbspachtel (10; 17) nach jedem Arbeitsgang aus ihrer Arbeitslage gedreht wird.

17. Verfahren zum Zuführen von Druckfarbe in Farbkästen von Druckmaschinen nach den Ansprüchen 1 und 15, **dadurch gekennzeichnet, dass** die Geschwindigkeit der Rückkehrbewegung der Farbspachtel (11) ein Mehrfaches der Geschwindigkeit beträgt, die beim Verschieben der Farbe gewählt wird.

18. Einrichtung zum Zuführen von Druckfarbe in Farbkästen von Druckmaschinen, bestehend aus einem im Farbkasten (1; 1') angeordneten Farbduktor (2; 2'), der sich über dessen gesamte Breite erstreckt und mit einem in mehrere Abschnitte (3.1; 3.1'... 3.x; 3x') unterteilten Farbmesser (3; 3') einen Dosierspalt (5; 5') bildet und aus einer dem Farbkasten (1; 1') zugeordneten, durch einen Rechner ansteuerbare Farbspendeinrichtung (7; 12) zur bedarfsgerechten Versorgung der Farbzonen
**dadurch gekennzeichnet, dass**
im Farbkasten (1; 1') eine Farbspachtel (10; 17) angeordnet ist, die entlang der Achse des Farbduktors (2; 2') verfahrbar und schaltungstechnisch mit dem Rechner verbunden ist.

19. Einrichtung zum Zuführen von Druckfarbe in Farbkästen von Druckmaschinen nach Anspruch 18, **dadurch gekennzeichnet, dass** die Farbspendeeinrichtung als verfahrbare Farbkartusche (7.2) ausgeführt ist.

20. Einrichtung zum Zuführen von Druckfarbe in Farbkästen von Druckmaschinen nach Anspruch 18, **dadurch gekennzeichnet, dass** als Farbspendeeinrichtung ein Farbreservoir (11) mit einem Füllschlauch (12) Anwendung findet, dessen Farbaustrittsöffnung entlang der Achse des Farbduktors (2') verfahrbar und durch einen Rechner ansteuerbar ist.

21. Einrichtung zum Zuführen von Druckfarbe in Farbkästen von Druckmaschinen nach Anspruch 18, **dadurch gekennzeichnet, dass** die Lage des Streichblattes (10.2; 17.2) der Farbspachtel (10; 17) aus seiner Arbeitsstellung drehbar ist.

22. Einrichtung zum Zuführen von Druckfarbe in Farbkästen von Druckmaschinen nach Anspruch 18, **dadurch gekennzeichnet, dass** das Streichblatt (10.2; 17.2) beim Farbtransport so gestellt ist, dass ein minimaler Spalt zwischen Streichblatt (10.2; 17.2) und Farbduktor (2; 2') und Streichblatt (10.2; 17.2) und Farbkasten (1; 1') entsteht.

## Claims

1. Method of feeding printing ink in ink fountains of printing machines, wherein the printing machine comprises, for ink supply, an ink fountain (1; 1') with which there is associated an ink ductor (2; 2'), which co-operates with ink metering elements (4; 4'), so that inking zones for differentiated supply of the printing substance are formed, and the ink requirement of the inking zones or of inking zone groups is ascertained, these values are fed to a computer and processed there, the computer issues for the local ink requirement adequate control commands for supply of the individual ones of the inking zones or inking zone groups and an ink dispensing device (7; 15) which is movable parallelly to the ink ductor (2; 2;) and supplies the inking zones or inking zone groups requiring ink, **characterised in that** the ink feed is stopped before the end of coating, wherein this instant is so disposed that a minimal ink quantity sufficient for the product quantity still to be coated up to the precalculated coating end remains in the ink fountain (1) and during the processing of the remaining product quantity the ink is displaced by means of an ink spatula (10, 17) from the inking zones or inking zone groups with lesser ink requirement to inking zones or inking zone groups with the higher ink requirement at this instant.

2. Method of feeding printing ink in ink fountains of printing machines according to claim 1, **characterised in that** the product quantity and the ink consumption are detected during printing, the ink requirement per product unit is ascertained and with consideration of the total product quantity to be processed the instant is determined at which the ink feed to the inking zones or inking zone groups is suppressed.

3. Method of feeding printing ink in ink fountains of printing machines according to claim 1, **characterised in that** during the processing of the remaining product quantity the ink is displaced when possible from the inking zone or inking zone group with the lowest ink requirement to the inking zone or inking zone group with the highest ink requirement at this instant.

4. Method of feeding printing ink in ink fountains of printing machines according to claim 1 and 2, **characterised in that** the zonal ink requirement is ascertained by way of machine-related and/or job-specific data and fed to the computer.

5. Method of feeding printing ink in ink fountains of printing machines according to claim 1 and 2, **characterised in that** the job-specific data is ascertained by way of a plate scanner.

6. Method of feeding printing ink in ink fountains of printing machines according to claim 1 and 2, **characterised in that** the local ink requirement is ascertained by way of coating-related pre-stage data.

7. Method of feeding printing ink in ink fountains of printing machines according to claim 1 and 2, **characterised in that** the machine rotational speed is detected as machine-related magnitude.

8. Method of feeding printing ink in ink fountains of printing machines according to claim 1, **characterised in that** the ink is metered to the ink ductor (2).

9. Method of feeding printing ink in ink fountains of printing machines according to claim 1, **characterised in that** an ink dispensing device (7) controllable by a computer and movable along the ink ductor (2) supplies the inking zones or inking zone groups, which require ink, with ink.

10. Method of feeding printing ink in ink fountains of printing machines according to claim 1, **characterised in that** the requisite ink quantity for supply of the inking zones is provided by way of a stationary ink reservoir (11) and the ink is conveyed by way of a filler hose (12) to the inking zones requiring ink, **in that** the ink outlet opening of the filler hose (12) is brought to the inking zone concerned.

11. Method of feeding printing ink in ink fountains of printing machines according to claim 10, **characterised in that** the stationary ink reservoir (1) is under permanent pressure.

12. Method of feeding printing ink in ink fountains of printing machines according to claim 10, **characterised in that** the metering of the ink in the region of the ink outlet opening of the filler hose (12) is carried out **in that** this is kept open or closed according to the respective requirement.

13. Method of feeding printing ink in ink fountains of printing machines according to claim 10, **characterised in that** the ink outlet opening is closed and the ink reservoir (11) relieved at the conclusion of the printing coating.

14. Method of feeding printing ink in ink fountains of printing machines according to claim 10, **characterised in that** the ink quantity remaining at the conclusion of the printing coating is for the most part conveyed back into the ink reservoir (11).

15. Method of feeding printing ink in ink fountains of printing machines according to claim 1, **characterised in that** an ink spatula (10; 17) is used for displacing the ink after stopping of the ink feed.

16. Method of feeding printing ink in ink fountains of printing machines according to claims 1 to 15, **characterised in that** the ink spatula (10; 17) is rotated out of its working position after each working process.

17. Method of feeding printing ink in ink fountains of printing machines according to claims 1 and 15, **characterised in that** the speed of the return movement of the ink spatula (11) is a multiple of the speed which is selected for the displacing of the ink.

18. Device for feeding printing ink in ink fountains of printing machines, consisting of an ink ductor (2; 2') which is arranged in the ink fountain (1; 1') and extends over the entire width thereof and which forms a metering gap (5; 5') with an ink blade (3; 3') divided into several sections (3.1; 3.1' ... 3.x; 3x') and of an ink dispensing device (7; 12), which is associated with the ink fountain (1; 1') and controllable by a computer, for supply of the inking zones appropriate to requirement, **characterised in that** there is arranged in the ink fountain (1; 1') an ink spatula (10; 17) which is movable along the axis of the ink ductor (2; 2') and is connected in terms of circuit with the computer.

19. Device for feeding printing ink in ink fountains of printing machines according to claim 18, **characterised in that** the ink dispensing device is constructed as a movable ink cartridge (7.2).

20. Device for feeding printing ink in ink fountains of printing machines according to claim 18, **characterised in that** an ink reservoir (11) with a filler hose (12), the ink outlet opening of which is movable along the axis of the ink ductor (2') and is controllable by a computer, finds use as ink dispensing device.

21. Device for feeding printing ink in ink fountains of printing machines according to claim 18, **characterised in that** the position of the scraper blade (10.2; 17.2) of the ink spatula (10; 17) is rotatable out of its working setting.

22. Device for feeding printing ink in ink fountains of printing machines according to claim 18, **characterised in that** the scraper blade (10.1; 17.2) is so set during ink transport that a minimum gap arises between scraper blade (10.1; 17.2) and ink ductor (2; 2') and scraper blade (10.1; 17.2) and ink fountain (1; 1').

## Revendications

1. Procédé pour alimenter en encre des encriers de machine à imprimer, la machine comportant un encrier (1, 1') pour l'alimentation en encre, auquel est associé un cylindre encreur (2, 2') coopérant avec des éléments de dosage d'encre (4, 4') pour former des zones d'encrage pour une alimentation différentielle des matières à imprimer avec de l'encre, procédé selon lequel on détermine la demande d'encre des zones d'encrage ou des groupes de zones d'encrage, on fournit ces valeurs à un calculateur qui les traite et envoie des ordres de commande appropriés pour la demande locale d'encre, pour alimenter les différentes zones d'encrage ou groupes de zones d'encrage, avec une installation de distribution d'encre (7, 15) mobile parallèlement au cylindre encreur (2, 2') qui alimente les zones d'encrage ou les groupes de zones d'encrage nécessitant de l'encre,
**caractérisé en ce que**
l'alimentation en encre est arrêtée avant la fin de l'application, cet instant étant fixé pour qu'il subsiste dans l'encrier (1), une quantité d'encre minimale suffisante pour le traitement de la quantité de produit jusqu'à la fin de la tâche, calculée de manière prévisionnelle, et, pendant le traitement de la quantité de produit qui subsiste, l'encre des zones à encrer ou des groupes de zones à encrer avec un moindre besoin d'encre est poussée dans les zones d'encrage ou groupes de zones d'encrage avec un besoin d'encre plus élevé à ce moment, en utilisant une raclette (10, 17).

2. Procédé d'alimentation en encre d'encriers de machine à imprimer selon la revendication 1,
**caractérisé en ce qu'**
on saisit la quantité de produit et la consommation d'encre pendant l'impression, on détermine la demande d'encre par unité de produit, et en intégrant la quantité de produit globale à traiter on détermine l'instant auquel on arrête l'alimentation en encre vers la zone d'encrage ou les groupes de zones d'encrage.

3. Procédé d'alimentation en encre d'encriers de machine à imprimer selon la revendication 1,
**caractérisé en ce que**
pendant le traitement la quantité de produit qui reste, si possible l'encre de la zone d'encrage ou groupes de zones d'encrage à demande d'encre la plus faible est poussée dans la zone d'encrage ou les groupes de zones d'encrage avec la demande d'encre la plus élevée à cet instant.

4. Procédé d'alimentation en encre d'encriers de machine à imprimer selon les revendications 1 et 2,
**caractérisé en ce que**
la demande d'encre zonale se détermine par des données rapportées à la machine et/ou spécifiques à une tâche et ces données sont fournies au calculateur.

5. Procédé d'alimentation en encre d'encriers de machine à imprimer selon les revendications 1 et 2,
**caractérisé en ce que**
les données spécifiques à une tâche se déterminent à l'aide d'un scanner de plaques.

6. Procédé d'alimentation en encre d'encriers de machine à imprimer selon les revendications 1 et 2,
**caractérisé en ce que**
la demande locale d'encre se détermine par des données rapportées des étapes antérieures d'application.

7. Procédé d'alimentation en encre d'encriers de machine à imprimer selon les revendications 1 et 2,
**caractérisé en ce que**
comme grandeur relative à la machine, on détecte la vitesse de rotation de la machine.

8. Procédé d'alimentation en encre d'encriers de machine à imprimer selon la revendication 1,
**caractérisé en ce qu'**
on dose l'encre sur le cylindre encreur (2).

9. Procédé d'alimentation en encre d'encriers de machine à imprimer selon la revendication 1,
**caractérisé en ce qu'**
une installation de distribution d'encre (7), mobile le long du cylindre encreur (2) est commandée par un calculateur, cette installation alimente en encre la zone d'encrage ou les groupes de zones d'encrage nécessitant de l'encre.

10. Procédé d'alimentation en encre d'encriers de machine à imprimer selon la revendication 1,
**caractérisé en ce que**
la quantité d'encre nécessaire à l'alimentation des zones d'encrage est fournie par un réservoir d'encre (11) fixe et l'encre est transférée par un tuyau de remplissage (12) vers la zone d'encrage demandant de l'encre en mettant l'orifice de sortie d'encre du tuyau de remplissage (12) dans la zone d'encrage concernée.

11. Procédé d'alimentation en encre d'encriers de machine à imprimer selon la revendication 10,
**caractérisé en ce que**
le réservoir d'encre (11), fixe est en permanence sous pression.

12. Procédé d'alimentation en encre d'encriers de machine à imprimer selon la revendication 10,
**caractérisé en ce que**
le dosage de l'encre se fait au niveau de l'orifice de sortie d'encre du tuyau de remplissage (12) qui est maintenu ouvert ou fermé suivant la demande.

13. Procédé d'alimentation en encre d'encriers de machine à imprimer selon la revendication 10,
**caractérisé en ce qu'**
à la fin de l'application de la pression on ferme l'orifice de sortie d'encre et on détend le réservoir d'encre (11).

14. Procédé d'alimentation en encre d'encriers de machine à imprimer selon la revendication 10,
**caractérisé en ce qu'**
à la fin de l'application de la pression, on renvoie la quantité d'encre qui reste en grande partie dans le réservoir d'encre (11).

15. Procédé d'alimentation en encre d'encriers de machine à imprimer selon la revendication 1,
**caractérisé en ce que**
pour déplacer l'encre après l'arrêt de l'alimentation d'encre on utilise une raclette d'encre (10, 17).

16. Procédé d'alimentation en encre d'encriers de machine à imprimer selon l'une quelconque des revendications 1 à 15,
**caractérisé en ce que**
suivant l'opération on tourne la raclette d'encre (10, 17) à partir de sa position active.

17. Procédé d'alimentation en encre d'encriers de machine à imprimer selon les revendications 1 et 15,
**caractérisé en ce que**
la vitesse du mouvement de retour de la raclette d'encre (11) est un multiple de la vitesse pour déplacer l'encre.

18. Installation pour alimenter en encre des encriers de machine à imprimer, comprenant un cylindre encreur (2, 2') installé dans un encrier (1, 1') qui s'étend sur toute sa largeur et forme avec un couteau à encre (3, 3') subdivisé en plusieurs segments (3.1, 3.1'... 3.x, 3.x') une forme de dosage (5, 5') et une installation de distribution d'encre (7, 15) associé à l'encrier (1, 1') et commandé par un calculateur pour l'alimentation à la demande des zones d'encrage,
**caractérisée en ce que**
l'encrier (1, 1') comporte une raclette (10, 17) mobile le long de l'axe du cylindre encreur (2, 2') et relié au calculateur.

19. Installation pour alimenter en encre des encriers de machine à imprimer selon la revendication 18,
**caractérisée en ce que**
l'installation de distribution d'encre est une cartouche d'encre (7.2) mobile.

20. Installation pour alimenter en encre des encriers de machine à imprimer selon la revendication 18,
**caractérisée en ce que**
l'installation de distribution d'encre est un réservoir d'encre (11) avec un tuyau de remplissage (12) dont l'orifice de sortie d'encre est mobile le long de l'axe du cylindre encreur (2') et se commande par le calculateur.

21. Installation pour alimenter en encre des encriers de machine à imprimer selon la revendication 18,
**caractérisée en ce que**
la position de la lame (10.2, 17.2) de la raclette d'encre (10, 17) peut être tournée à partir de sa position active.

22. Installation pour alimenter en encre des encriers de machine à imprimer selon la revendication 18,
**caractérisée en ce que**
la lame (10.2, 17.2) est disposée pour le transport d'encre pour former un intervalle minimum entre la raclette (10.2, 17.2) et le cylindre encreur (2 ,2') et la lame (10.2, 17.2) et l'encrier (1, 1').
